# EUROPÄISCHE PATENTSCHRIFT

(11) **EP 1 558 503 B1**
(45) Veröffentlichungstag und Bekanntmachung des Hinweises auf die Patenterteilung: **24.12.2008**
(21) Anmeldenummer: 03758050.3
(22) Anmeldetag: 24.10.2003
(51) Int. Cl.: B65D 85/10, B65D 5/44

(54) **KLAPPSCHACHTEL FÜR ZIGARETTEN**
HINGE-LID PACKET FOR CIGARETTES
PAQUET DE CIGARETTES A COUVERCLE ARTICULE

(30) Priorität: 05.11.2002 DE 10251743
(43) Veröffentlichungstag der Anmeldung: 03.08.2005
(73) Patentinhaber: Focke & Co. (GmbH & Co. KG), 27283 Verden (DE)
(72) Erfinder: FOCKE, Heinz, 27283 Verden (DE); ENGEL, Gisbert, 27308 Luttum (DE); HEIN, Viktor, 27283 Verden (DE)
(74) Vertreter: Bolte, Erich
(86) Internationale Anmeldenummer: PCT/EP2003/011774
(87) Internationale Veröffentlichungsnummer: WO 2004/041677

(56) Entgegenhaltungen:
- DE-A- 10 047 447
- DE-B- 1 017 013
- GB-A- 224 066
- US-A- 1 655 505
- US-A- 5 904 244

## Beschreibung

Die Erfindung betrifft eine Klappschachtel aus dünnem Karton oder ähnlichem Verpackungsmaterial zur Aufnahme einer Zigarettengruppe, bestehend aus Schachtelteil , Deckel und Kragen mit aufrechten Packungskanten, nämlich Längskanten und quer zu diesen verlaufenden Querkanten.

Klappschachteln für Zigaretten sind seit vielen Jahrzehnten bekannt. In jüngerer Zeit sind aufrechte Packungskanten mit einer Abschrägung versehen, sodass eine insgesamt achteckige Form der Packung entsteht (DE 100 47 447). Die parallelen Einzelkanten im Bereich der Abschrägungen sind durch unterschiedliche Verformung des Verpackungsmaterials, nämlich eines Zuschnitts für die Klappschachtel, bestimmt. Die in den dünnen Karton der Zuschnitte eingeformten Rillen sind mit unterschiedlicher Größe und/oder Form ausgebildet. Im Ergebnis wird eine Packungskontur geschaffen, bei der die parallelen Kanten im Bereich der Abschrägungen keine signifikanten Vorsprünge oder Rücksprünge aufweisen.

Weiterhin ist die Behandlung von Kartonmaterial bekannt, und zwar die Faltung von doppeltliegendem und zusammengeklebtem Kartonmaterial (DE 1 017 013). Dabei wird so vorgegangen, dass die beiden Lagen im Bereich einer herzustellenden rechtwinkligen Faltkante mit unterschiedlichen Prägungen versehen werden. Eine der Lagen weist eine Prägerille auf, während die andere Lage zwei parallele Rillen mit einer dazwischen angeordneten entgegengesetzt gerichteten Rille versehen ist. Bei der Faltung der beiden zusammengeklebten Materiallagen entsteht an der Innenseite der Faltkante eine wulstartige Materialverdickung.

Der Erfindung liegt die Aufgabe zugrunde, eine Klappschachtel für Zigaretten so auszubilden, dass durch die Gestaltung eines erhöhte Formstabilität gegenüber mechanischen Belastungen gegeben ist.

Zur Lösung dieser Aufgabe ist die erfindungsgemäße Klappschachtel gemäß einer ersten Ausführungsform durch folgende Merkmale gekennzeichnet:
a) die Längskanten und/oder die Querkanten sind durch Verformen bzw. Prägen des Verpackungsmaterials als nach außen gerichteter, runder Vorsprung ausgebildet,
b) der Vorsprung weist eine Querschnittsform etwa eines Dreiviertelkreises auf,
c) der Vorsprung schließt mit jeweils einer Zwischenkante an angrenzende Packungswände bzw. Faltlappen an.

Gemäß einer Alternative ist die erfindungsgemäße Klappschachtel durch folgende Merkmale gekennzeichnet:
a) die Längskanten und/oder Querkanten sind durch Verformen bzw. Prägen des Verpackungsmaterials als nach innen gerichteter, im Querschnitt runder Rücksprung ausgebildet,
b) der Rücksprung weist eine Querschnittsform etwa eines Viertelkreises auf,
c) der Rücksprung schließt mit jeweils einer Zwischenkante an angrenzende Packungswandungen bzw. Faltlappen an.

Bei der erfindungsgemäßen Klappschachtel werden demnach Materialstreifen kreisbogenförmig verformt, derart, dass alternativ eine nach außen gerichtete Verdickung mit der Querschnittsform eines Dreiviertelkreises oder ein nach innen gerichteter Vorsprung mit der Querschnittsform eines Viertelkreises entsteht. In beiden Fällen sind Materialstreifen, die von Zwischenkanten begrenzt sind, kreisbogenförmig verformt. Dadurch erhält die Packung eine deutliche Stabilitätsverbesserung.

Merkmale der Unteransprüche beziehen sich auf die Ausgestaltung eines bei Klappschachteln üblichen Kragens sowie auf die Gestaltung von Seitenwänden.

Weitere Besonderheiten der Klappschachtel bzw. des Zuschnitts zum Herstellen derselben werden nachfolgend anhand von Ausführungsbeispielen näher erläutert. Es zeigt:
- Fig. 1: eine Klappschachtel mit geformten aufrechten Längskanten in Schließstellung und perspektivischer Darstellung,
- Fig. 2: die Packung gemäß Fig. 1 bei geöffnetem Deckel,
- Fig. 3: ein anderes Ausführungsbeispiel einer Klappschachtel in einer Darstellung entsprechend Fig. 1,
- Fig. 4: einen Teilquerschnitt IV-IV der Klappschachtel gemäß Fig. 1 in vergrößertem Maßstab,
- Fig. 5: einen Teilquerschnitt analog Fig. 4 bei dem Ausführungsbeispiel der Fig. 3,
- Fig. 6: einen Zuschnitt für eine Klappschachtel in der Ausführung gemäß Fig. 1, Fig. 2 oder Fig. 3, in ausgebreiteter Darstellung,
- Fig. 7: einen in Fig. 6 durch strichpunktierte Linien gekennzeichneten Bereich des Zuschnitts gemäß Fig. 6 in vergrößertem Maßstab,
- Fig. 8: einen Teilquerschnitt VII-VII in Fig. 6,
- Fig. 9: eine Zwischenfaltstellung eines Teils des Zuschnitts, nämlich der Einzelheit gemäß Fig. 8,
- Fig. 10: eine Darstellung analog Fig. 9 für das Ausführungsbeispiel der Fig. 1, Fig. 2,
- Fig. 11: einen Kragen für eine Klappschachtel gemäß Fig. 1, Fig. 2 oder Fig. 3 in perspektivischer Darstellung,
- Fig. 12: eine Klappschachtel gemäß einer weiteren Ausführungsform mit gestalteten Querkanten, in perspektivischer Darstellung,
- Fig. 13: einen ausgebreiteten Zuschnitt für eine Klappschachtel gemäß Fig. 12,
- Fig. 14: einen vertikalen Teilschnitt durch die Klappschachtel gemäß Fig. 12 in der Schnittebene XIV-XIV bei vergrößertem Maßstab,
- Fig. 15: einen Teilschnitt durch den Zuschnitt gemäß Fig. 13 in der Schnittebene XV- XV.

Klappschachteln bestehen standardmäßig aus einem (unteren) Schachtelteil 10 und einem (oberen) Deckel 11. Des weiteren ist ein Kragen 12 Bestandteil der Klappschachtel. Schachtelteil 10 und Deckel 11 sind über eine rückseitige Gelenklinie 13 schwenkbar miteinander verbunden. Schachtelteil 10 und Deckel 11 sind mithin aus einem gemeinsamen Zuschnitt (z. B. Fig. 6) gebildet. Packungsinhalt ist im vorliegenden Fall eine Zigarettengruppe 48, die von einem Innenzuschnitt 49 umgeben ist.

Der Zuschnitt für die Klappschachtel ist bei den gezeigten Ausführungsbeispielen so gestaltet, dass abgegrenzte Bereiche zur Bildung einer Schachtel-Vorderwand 14, Bodenwand 15, Schachtel-Rückwand 16, Deckel-Rückwand 17, Stirnwand 18 und Deckel-Vorderwand 19 aufeinander folgend. Am freien Rand der Deckel-Vorderwand 19 ist ein Deckel-Innenlappen 20 angebracht, der bei der fertigen Klappschachtel gegen die Innenseite der Deckel-Vorderwand 19 gefaltet ist.

Zur Bildung von Schachtel-Seitenwänden 21 und Deckel-Seitenwänden 22 sind seitlich an den beschriebenen Wandungen Faltlappen angebracht, und zwar innere Schachtel-Seitenlappen 23 und äußere Schachtel-Seitenlappen 24. Entsprechend sind im Bereich des Deckels innere Deckel-Seitenlappen 25 und äußere Deckel-Seitenlappen 26 vorgesehen. Die Schachtel-Seitenlappen 23 und 24 überdecken einander zur Bildung der Schachtel-Seitenwände 21. Entsprechend werden die Deckel-Seitenlappen 25, 26 zur Überdeckung gebracht und miteinander verbunden zur Bildung der Deckel-Seitenwände 22.

An den inneren Schachtel-Seitenlappen 23 sowie an den inneren Deckel-Seitenlappen 25 sind weitere Faltlappen angebracht, nämlich Boden-Ecklappen 27 einerseits und Stirn-Ecklappen andererseits. Diese Faltlappen liegen bei der fertigen Klappschachtel an der Innenseite der Bodenwand 15 bzw. an der Innenseite der Stirnwand 18 an.

Die seitlichen Faltlappen 23, 24, 25, 26 sind von den Wandungen 14, 16, 17, 19 durch Faltlinien abgegrenzt, nämlich durch Längsfaltlinien, die bei der fertigen, quaderförmigen Packung (z. B. Fig. 1) aufrechte Packungskanten bilden, und zwar Längskanten 29, 30. Diese erstrecken sich im Bereich von Schachtelteil 10 und Deckel 11.

Die Schachtel-Vorderwand 14 einerseits und die Schachtel-Rückwand 16 andererseits sind von der Bodenwand 15 durch quergerichtete Faltlinien abgegrenzt, die bei der fertigen Packung horizontal verlaufende, jedenfalls quer zu den Längskanten 29, 30 gerichtete Querkanten 31, 32 bilden. Entsprechend sind im Bereich des Deckels 11 Querkanten 33, 34 zur Abgrenzung der Stirnwand 18 gegenüber der Deckel-Rückwand 17 einerseits und der Deckel-Vorderwand 19 andererseits gebildet.

Die Längskanten 29, 30 einerseits und die Querkanten 31..34 andererseits sind durch Materialverformung bzw. Prägung in besonderer Weise ausgebildet. Gemäß Ausführungsbeispiel der Fig. 1 und Fig. 2 sind die aufrechten Längskanten 29, 30 als nach außen gerichtete, im Querschnitt runde Vorsprünge 35 ausgebildet. Bei dem gezeigten besonderen Ausführungsbeispiel handelt es sich um im Querschnitt teilkreisförmige Vorsprünge 36, nämlich etwa in der Form eines Dreiviertelkreises. Der Vorsprung 35 schließt jeweils mit einer Zwischenkante 36, 37 an die anschließenden Wandungen bzw. Faltlappen an. Die als teilkreisförmiger Vorsprung 35 ausgebildeten Längskanten 29, 30 erstrecken sich im Bereich des Schachtelteils 10 und anschließend im Bereich des Deckels 11 durchgehend, und zwar im Bereich aller vier Längskanten 29, 30.

Der Zuschnitt (Fig. 6) ist für die Fertigung einer Klappschachtel gemäß Fig. 1 und Fig. 2 vorbereitet. Zweckmäßigerweise wird bei der Fertigung des Zuschnitts im Bereich der Längskanten 29, 30 eine Verformung vorgenommen, bei dem vorliegenden Ausführungsbeispiel eine halbkreisförmige Prägung 46 (Fig. 8). Weiterhin ist der Zuschnitt im Bereich der Boden-Ecklappen 27 sowie der Stirn-Ecklappen 28 in besonderer Weise ausgebildet (Fig. 7). Die betreffenden Ecklappen 27, 28 sind verkürzt durch eine Ausstanzung 38, die einen Abstand des betreffenden Ecklappens 27, 28 vom anschließenden Faltlappen bildet. Des weiteren sind die Verformungen bzw. Prägungen 46 zur Bildung der Vorsprünge 35 an den Enden durch einen quergerichteten Trennschnitt 39 begrenzt, der sich über die Breite des Vorsprungs 35 hinaus erstreckt und so eine spannungsfreie Verformung des Vorsprungs 35 während des Faltprozesses relativ zur Bodenwand 15 oder Stirnwand 18 ermöglicht.

Die Faltlappen der Schachtel-Seitenwände 21 und Deckel-Seitenwände sind so bemessen, dass sie einander in einem Bereich zwischen den zugeordneten Vorsprüngen 35 überdecken, sich also von Zwischenkante 36 zu Zwischenkante 37 erstrecken.

Bei dem Ausführungsbeispiel gemäß Fig. 3 sind die aufrechten Längskanten 29, 30 der Klappschachtel als Rücksprung 40 ausgebildet. Auch dieser ist im Querschnitt bogenförmig bzw. kreisförmig, und zwar mit den Abmessungen eines Viertelkreises. Zwischenkanten 36, 37 sind hier nach außen gerichtet.

Eine Besonderheit besteht darin, dass für die Packungsformen gemäß Fig. 1, Fig. 2 einerseits und Fig. 3 andererseits nahezu übereinstimmende Zuschnitte in der Form gemäß Fig. 6 verwendet werden können. In jedem Falle sind im Bereich der herzustellenden Vorsprünge 35 oder Rücksprünge 40 die eingeformten, rillenartigen Prägungen 46 vorgesehen, und zwar bei der Herstellung von Vorsprüngen 35 mit einer Auswölbung zur bedruckten Seite des Zuschnitts und bei der Fertigung von Rücksprüngen 40 mit einer Wölbung zur unbedruckten Innenseite.

Die Herstellung der Vorsprünge 35 oder Rücksprünge 40 geht in besonderer, einfacher Weise vonstatten. Die im Querschnitt (etwa) halbkreisförmige Prägung 46 wird durch Falten eines Faltlappens, nämlich insbesondere durch die Faltung der Schachtel-Seitenlappen 23, 24 sowie durch die Deckel-Seitenlappen 25, 26 in eine Position quer zu den angrenzenden Packungswandungen unter Bildung von Vorsprung 35 oder Rücksprung 40 verformt. Gemäß Fig. 9 ergibt sich aus einer Prägung 46 der Fig. 8 ein viertelkreisförmiger Rücksprung 40, dessen Abmessung (Radius) etwas größer ist als die entsprechende Abmessung der Prägung 46. Bei der Faltung der genannten Faltlappen zur Bildung von Vorsprüngen 35 ergibt sich eine Verringerung der Abmessungen des so geschaffenen Dreiviertelkreises (Fig. 10). Hinsichtlich Fig. 8 gilt, dass die Prägung 45 je nach herzustellender Form der Packungskante zur einen oder zur anderen Seite des Zuschnitts gerichtet ist.

Die Abmessungen der Prägungen 46 einerseits und der Vorsprünge 35 bzw. Rücksprünge 40 andererseits können je nach Gestaltungsziel gewählt werden. Vorteilhaft sind Abmessungen der Vorsprünge 35 bzw. Rücksprünge 40 mit einem Radius r von 1,5mm bis 4mm.

Der Kragen 12 kann für die eine oder andere Ausführung der Klappschachtel unter entsprechender Anpassung an die Kontur gestaltet sein. Der Kragen 12 besteht, wie üblich, aus Kragen-Vorderwand 41 und seitlichen, quergefalteten Kragen-Lappen 42. Dazwischen sind aufrechte Kragenkanten 43, 44 gebildet, die den frontseitigen Längskanten 29, 30 zugeordnet sind. Wie in Fig. 11, links gezeigt, weist der Kragen 12 für eine Klappschachtel gemäß Fig. 1 und Fig. 2 Kragenkanten 43 auf, die als Vorsprung mit der Querschnittsform eines Dreiviertelkreises ausgebildet sind. Die Abmessungen der Kragenkanten 43 bzw. der Vorsprünge sind an die Abmessungen der Vorsprünge 35 der Längskanten 29, 30 angepasst.

In analoger Weise ist der Kragen 12 gemäß Fig. 11, rechts für eine Packung der Ausführung gemäß Fig. 3 ausgebildet, nämlich mit Kragenkanten 44, die als viertelkreisförmige Rücksprünge gestaltet sind. Wegen der geometrischen Wechselbeziehungen ist bei dieser Packung (Fig. 3) eine angepasste Ausgestaltung der Kragenkanten 44 wichtig. Bei der Packung gemäß Fig. 1 und Fig. 2 ist auch ein herkömmlicher Kragen mit im Querschnitt rechtwinkligen Kragenkanten einsetzbar.

Alternativ oder zusätzlich können einzelne oder alle Querkanten 31..34 mit einer Verformung ausgebildet sein, und zwar entweder unter Bildung eines Vorsprungs 35 der beschriebenen Ausführung oder mit einem Rücksprung 40. Fig. 12 bis Fig. 15 zeigen Einzelheiten einer Klappschachtel, bei der alle vier Querkanten 31..34 des Schachtelteils 10 und des Deckels 11 mit Vorsprüngen 35 ausgebildet sind, die sich über die gesamte Breite der Klappschachtel erstrecken.

Der Zuschnitt (Fig. 13) ist so ausgebildet, dass die Querfaltlinien bzw. Querkanten 31..34 mit einer durch Verformung bzw. Prägung gebildeten, (etwa) halbkreisförmigen Sicke 47 versehen sind. Diese bildet bei der Faltung von Schachtel-Vorderwand 14 und Schachtel-Rückwand 16 relativ zur Bodenwand 15 sowie bei der Faltung von Deckel-Vorderwand 19 und Deckel-Rückwand 17 relativ zur Stirnwand 15 runde Vorsprünge 35 mit einem Querschnitt eines Dreiviertelkreises (Fig. 14). Alternativ können die Querkanten 31..34 der Klappschachtel als Rücksprünge ausgebildet sein, analog zu den Rücksprüngen gemäß Fig. 9. Diese Ausführung setzt allerdings voraus, dass der Packungsinhalt den reduzierten Innenabmessungen der Klappschachtel angepasst ist.

Eine Besonderheit ist die Ausbildung der Boden-Ecklappen 27 und Stirn-Ecklappen 28. Diese sind auf Grund einer Stanzung 45 und auf Grund reduzierter Breite gegenüber den angrenzenden Schachtel-Seitenlappen 23 bzw. Deckel-Seitenlappen 26 so ausgebildet, dass bei der gefalteten Packung die betreffenden Ecklappen passend, jedenfalls mittig zwischen den geformten Querkanten 31..34 liegen. Bei diesem Ausführungsbeispiel (Fig. 13) des Zuschnitts sind die innenliegenden Faltlappen 23, 25, 27, 28 mit durchgehend gleicher, gegenüber den Faltlappen 24, 26 reduzierter Breite ausgebildet.

### Bezugszeichenliste

- 10: Schachtelteil
- 11: Deckel
- 12: Kragen
- 13: Gelenklinie
- 14: Schachtel-Vorderwand
- 15: Bodenwand
- 16: Schachtel-Rückwand
- 17: Deckel-Rückwand
- 18: Stirnwand
- 19: Deckel-Vorderwand
- 20: Deckel-Innenlappen
- 21: Schachtel-Seitenwand
- 22: Deckel-Seitenwand
- 23: Schachtel-Seitenlappen i
- 24: Schachtel-Seitenlappen a
- 25: Deckel-Seitenlappen i
- 26: Deckel-Seitenlappen a
- 27: Boden-Ecklappen
- 28: Stirn-Ecklappen
- 29: Längskante
- 30: Längskante
- 31: Querkante
- 32: Querkante
- 33: Querkante
- 34: Querkante
- 35: Vorsprung
- 36: Zwischenkante
- 37: Zwischenkante

- 38: Ausstanzung
- 39: Trennschnitt
- 40: Rücksprung
- 41: Kragen-Vorderwand
- 42: Kragen-Lappen
- 43: Kragenkante
- 44: Kragenkante
- 45: Stanzung
- 46: Prägung
- 47: Sicke
- 48: Zigarettengruppe
- 49: Innenzuschnitt

## Patentansprüche

1. Klappschachtel aus dünnem Karton oder ähnlichem Verpackungsmaterial zur Aufnahme einer Zigarettengruppe (48), bestehend aus Schachtelteil (10), Deckel (11) und Kragen (12) mit aufrechten Packungskanten, nämlich Längskanten (29, 30) und quer zu diesen verlaufenden Querkanten (31, 32, 33, 34), **gekennzeichnet durch** folgende Merkmale:
a) die Längskanten (29, 30) und/oder die Querkanten (31, 32, 33, 34) sind **durch** Verformen bzw. Prägen des Verpackungsmaterials als nach außen gerichteter, runder Vorsprung (35) ausgebildet,
b) der Vorsprung (35) weist eine Querschnittsform etwa eines Dreiviertelkreises auf,
c) der Vorsprung (35) schließt mit jeweils einer Zwischenkante (36, 37) an angrenzende Packungswände bzw. Faltlappen an.

2. Klappschachtel aus dünnem Karton oder ähnlichem Verpackungsmaterial zur Aufnahme einer Zigarettengruppe (48), bestehend aus Schachtelteil (10), Deckel (11) und Kragen (12) mit aufrechten Packungskanten, nämlich Längskanten (29, 30) und quer zu diesen verlaufenden Querkanten (31, 32, 33, 34) **gekennzeichnet durch** folgende Merkmale:
a) die Längskanten (29, 30) und/oder Querkanten (31, 32, 33, 34) sind **durch** Verformen bzw. Prägen des Verpackungsmaterials als nach innen gerichteter, im Querschnitt runder Rücksprung (40) ausgebildet,
b) der Rücksprung (40) weist eine Querschnittsform etwa eines Viertelkreises auf,
c) der Rücksprung (40) schließt mit jeweils einer Zwischenkante (36, 37) an angrenzende Packungswandungen bzw. Faltlappen an.

3. Klappschachtel nach Anspruch 1 oder 2, **dadurch gekennzeichnet, dass** alle vier aufrechten Längskanten (29, 30) übereinstimmend als Vorsprung (35) oder als Rücksprung (40) ausgebildet sind.

4. Klappschachtel nach Anspruch 1 oder 2, **dadurch gekennzeichnet, dass** obere und untere Querkanten (31..34) zur Begrenzung einer Stirnwand (18) einerseits und einer Bodenwand (15) andererseits als Vorsprünge (35) oder als Rücksprünge (40) ausgebildet sind.

5. Klappschachtel nach Anspruch 1 oder einem der weiteren Ansprüche, **dadurch gekennzeichnet, dass** der Kragen (12) aufrechte Kragenkanten (43, 44) aufweist, die hinsichtlich ihrer Gestaltung den Längskanten (29, 30) entsprechen.

6. Klappschachtel nach Anspruch 1 oder 2, **dadurch gekennzeichnet, dass** Schachtel-Seitenlappen (23, 24) zur Bildung von Schachtel-Seitenwänden (21) sowie Deckel-Seitenlappen (25, 26) zur Bildung von Deckel-Seitenwänden (22) einander lediglich im Bereich zwischen den zugeordneten Zwischenkanten (36, 37) überdecken.

7. Klappschachtel nach Anspruch 1 oder 2, **dadurch gekennzeichnet, dass** bei Ausbildung der Querkanten (31, 32, 33, 34) als Vorsprung (35) oder Rücksprung (40) Ecklappen, nämlich Boden-Ecklappen (27) und/oder Stirn-Ecklappen (28) mit geringerer Breite ausgebildet sind, derart, dass die Ecklappen (27, 28) ausschließlich zwischen den als Vorsprung (35) oder Rücksprung (40) ausgebildeten Querkanten (31..34) positionierbar sind.

8. Klappschachtel nach Anspruch 1 oder 2, **dadurch gekennzeichnet, dass** Vorsprung (35) und/oder Rücksprung (40) einen Radius von 1,5mm bis 4mm aufweisen.

9. Klappschachtel nach Anspruch 1 oder 2, **gekennzeichnet durch** einen Zuschnitt, der ungefaltet mit **durch** Verformung gebildeten Prägungen (46) oder Sicken (47) mit etwa halbkreisförmigem Querschnitt im Bereich der Längskanten (29, 30) und/oder Querkanten (31, 32, 33, 34) versehen ist, wobei Vorsprünge (35) oder Rücksprünge (40) **durch** Falten von Faltlappen oder Wandungen unter Verformung der Prägung (46) oder Sicken (47) gebildet sind, derart, dass bei vorgegebener Abmessung der Prägung (46) oder Sicke (47) ein Vorsprung (35) einen kleineren Radius und ein Rücksprung (40) einen größeren Radius aufweist als die Prägung (46) oder Sicke (47).

## Claims

1. A hinge-lid box made of thin cardboard or similar packaging material for accommodating a cigarette group (48) and comprising a box part (10), lid (11) and collar (12), with upright pack edges, namely longitudinal edges (29, 30) and transverse edges (31, 32, 33, 34) running crosswise thereto, **characterized by** the following features:
a) the longitudinal edges (29, 30) and/or transverse edges (31, 32, 33, 34) are configured by the deformation or embossing of the packaging material as an outwardly directed projection (35),
b) the projection (35) has a cross-section approximately in the shape of a three-quarter circle,
c) the projection (35) is attached to the adjacent pack walls and folding tabs by means of a respective intermediate edge (36, 37).

2. A hinge-lid box made of thin cardboard or similar packaging material for accommodating a cigarette group (48) and comprising a box part (10), lid (11) and collar (12), with upright pack edges, namely longitudinal edges (29, 30) and transverse edges (31, 32, 33, 34) running crosswise thereto, **characterized by** the following features:
a) the longitudinal edges (29, 30) and/or transverse edges (31, 32, 33, 34) are configured by the deformation or embossing of the packaging material as an inwardly directed recess (40) having a round cross-section,
b) the recess (40) has a cross-section approximately in the shape of a quarter circle,
c) the recess (40) is attached to the adjacent pack walls and folding tabs by means of a respective intermediate edge (36, 37).

3. The hinge-lid pack according to Claim 1 or 2, **characterized in that** all four upright longitudinal edges (29, 30) are uniformly configured as a projection (35) or as a recess (40).

4. The hinge-lid pack according to Claim 1 or 2, **characterized in that** upper and lower transverse edges (31...34) for delimiting an end wall (18), on one hand, and a base wall (15), on the other hand, are configured as projections (35) or as recesses (40).

5. The hinge-lid pack according to Claim 1 or one of the further Claims, **characterized in that** the collar (12) has upright collar edges (43, 44) which correspond in shape to the longitudinal edges (29, 30).

6. The hinge-lid pack according to Claim 1 or 2, **characterized in that** box side tabs (23, 24) for the formation of box side walls (21) and lid side tabs (25, 26) for the formation of lid side walls (22) overlap one another only in the region between the assigned intermediate edges (36, 37).

7. The hinge-lid pack according to Claim 1 or 2, **characterized in that** for the configuration of the transverse edges (31, 32, 33, 34) as a projection (35) or recess (40), corner tabs, namely base corner tabs (27) and/or end corner tabs (28) are configured with a smaller width such that the corner tabs (27, 28) can be positioned exclusively between the transverse edges (31...34) configured as a projection (35) or recess (40).

8. The hinge-lid pack according to Claim 1 or 2, **characterized in that** the projection (35) and/or recess (40) have a radius of 1.5 mm to 4 mm.

9. The hinge-lid pack according to Claim 1 or 2, **characterized by** a blank which in its non-folded state is provided with embossments (46) or reinforcing seams (47) formed by deformation and having an approximately semicircular-shaped cross-section in the region of the longitudinal edges (29, 30) and/or transverse edges (31, 32, 33, 34), with the projections (35) or recesses (40) being formed by the folding of folding tabs or walls causing deformation of the embossment (46) or reinforcing seam (47) such that, given a pre-determined dimension of the embossment (46) or reinforcing seam (47), a projection (35) has a smaller radius and a recess (40) has a greater radius than the embossment (46) or reinforcing seam (47).

## Revendications

1. Etui à rabat en carton mince ou en matériau d'emballage similaire pour la réception d'un groupe de cigarettes (48), constitué d'une partie d'étui (10), d'un couvercle (11) et d'une collerette (12) ayant des arêtes d'emballage verticales, à savoir des arêtes longitudinales (29, 30) et des arêtes transversales (31, 32, 33, 34) s'étendant transversalement à celles-ci, **caractérisé par** les caractéristiques suivantes :
a) les arêtes longitudinales (29, 30) et/ou les arêtes transversales (31, 32, 33, 34) se présentent sous la forme d'une saillie ronde (35) orientée vers l'extérieur formée par déformation ou estampage du matériau d'emballage,
b) la saillie (35) présente une forme en section transversale approximative d'un trois-quarts de cercle, et
c) la saillie (35) se raccorde respectivement via une arête intermédiaire (36, 37) aux parois d'emballage ou aux pattes repliables attenantes.

2. Etui à rabat en carton mince ou en matériau d'emballage similaire pour la réception d'un groupe de cigarettes (48), constitué d'une partie d'étui (10), d'un couvercle (11) et d'une collerette (12) ayant des arêtes d'emballage verticales, à savoir des arêtes longitudinales (29, 30) et des arêtes transversales (31, 32, 33, 34) s'étendant transversalement à celles-ci, **caractérisé par** les caractéristiques suivantes :
a) les arêtes longitudinales (29, 30) et/ou les arêtes transversales (31, 32, 33, 34) se présentent sous la forme d'un retrait (40) de section transversale ronde et orienté vers l'intérieur par déformation ou estampage du matériau d'emballage,
b) le retrait (40) présente une forme en section transversale approximative d'un quart de cercle, et
c) le retrait (40) se raccorde respectivement via une arête intermédiaire (36, 37) aux parois d'emballage ou aux pattes repliables attenantes.

3. Etui à rabat selon la revendication 1 ou 2, **caractérisé en ce que** les quatre arêtes longitudinales verticales (29, 30) sont conformées de manière correspondante en saillie (35) ou en retrait (40).

4. Etui à rabat selon la revendication 1 ou 2, **caractérisé en ce que** des arêtes transversales supérieures et inférieures (31, ..., 34) destinées à délimiter, d'une part, une paroi frontale (18) et, d'autre part, une paroi de fond (15) se présentent sous la forme de saillies (35) ou de retraits (40).

5. Etui à rabat selon la revendication 1 ou selon l'une quelconque des autres revendications, **caractérisé en ce que** la collerette (12) présente des arêtes verticales (43, 44) qui, au plan de leur conformation, correspondent aux arêtes longitudinales (29, 30).

6. Etui à rabat selon la revendication 1 ou 2, **caractérisé en ce que** des pattes latérales (23, 24) de l'étui destinées à la formation de parois latérales (21) de l'étui ainsi que des pattes latérales (25, 26) du couvercle destinées à la formation de parois latérales (22) du couvercle se chevauchent uniquement dans la zone située entre les arêtes intermédiaires affectées (36, 37).

7. Etui à rabat selon la revendication 1 ou 2, **caractérisé en ce que,** dans le cas de la conformation des arêtes transversales (31, 32, 33, 34) en forme de saillie (35) ou de retrait (40), des pattes d'angle, à savoir des pattes d'angle (27) du fond et/ou des pattes d'angle frontales (28) se présentent avec une largeur plus faible de sorte que les pattes d'angle (27, 28) puissent être positionnées exclusivement entre les arêtes transversales (31, ..., 34) conformées en saillie (35) ou en retrait (40).

8. Etui à rabat selon la revendication 1 ou 2, **caractérisé en ce que** la saillie (35) et/ou le retrait (40) présente(nt) un rayon de 1,5 mm à 4 mm.

9. Etui à rabat selon la revendication 1 ou 2, **caractérisé par** une découpe, qui est pourvue, à l'état non plié, d'estampages (46) ou de moulures (47) formés par déformation, ayant une section transversale approximativement semi-circulaire dans la zone des arêtes longitudinales (29, 30) et/ou des arêtes transversales (31, 32, 33, 34), dans lequel les saillies (35) ou les retraits (40) sont formés en repliant les pattes repliables ou les parois en déformant l'estampage (46) ou les moulures (47) de sorte qu'une saillie (35) présente un rayon plus petit et un retrait (40) un rayon plus grand que celui de l'estampage (46) ou de la moulure (47) dans le cas d'un dimensionnement prédéfini de l'estampage (46) ou de la moulure (47).
